# EUROPÄISCHE PATENTSCHRIFT

(11) **EP 0 234 542 B1**
(45) Veröffentlichungstag und Bekanntmachung des Hinweises auf die Patenterteilung: **11.11.1992**
(21) Anmeldenummer: 87102545.8
(22) Anmeldetag: 23.02.1987
(51) Int. Cl.: F41G 3/26

(54) **Flugzielsimulationseinrichtung**
Aerial target simulating device
Dispositif de simulation de cible volante

(30) Priorität: 25.02.1986 DE 3606022
(43) Veröffentlichungstag der Anmeldung: 02.09.1987
(73) Patentinhaber: SIEMENS AKTIENGESELLSCHAFT, 80333 München (DE)
(72) Erfinder: Thiele, Edgar, D-8000 München 60 (DE); Meusel, Bernd, Dipl.-Ing., D-8063 Odelzhausen (DE)

(56) Entgegenhaltungen:
- EP-A- 0 068 937
- EP-A- 0 100 719
- EP-A- 0 112 742
- EP-A- 0 118 604
- EP-A- 0 151 255
- DE-A- 2 128 961
- US-A- 3 691 284

## Beschreibung

Die Erfindung bezieht sich auf eine Flugzielsimulationseinrichtung gemäß dem Oberbegriff des Patentanspruchs 1.

Eine solche Einrichtung ist aus der DE-OS 21 28 961 bekannt.

Im Not- oder Schnelleinsatz sowie aus EC- oder Redundanzgründen kann die Wirksamkeit einer Flugabwehreinrichtung dadurch gesteigert werden, daß neben den radargesteuerten Flugzielverfolge-Betriebsarten weitere optische Bekämpfungsarten mit visuell/manueller Flugzielverfolgung durchgeführt werden. Eine erfolgreiche Flugzielbekämpfung in einer visuellen Betriebsart ist von der präzisen manuellen Nachführung der optischen Zieleinrichtungen abhängig. Voraussetzung dafür ist eine gute Wahrnehmungs- und Reaktionsfähigkeit des Bedieners während des Nachführvorganges. Der Bediener beobachtet das Ziel im Fadenkreuz des optischen Richtmittels und führt dieses der Bewegung des Flugzieles mit Hilfe eines Steuerknüppels nach. Die richtige Handhabung des Steuerknüppels bei der Verfolgung schnell fliegender und/oder stark manövrierender Flugobjekte ist schwierig und erfordert ein hohes Maß an ständiger Übung. Um jederzeit hohe Verfolgegenauigkeiten erzielen zu können, muß das Bedienungspersonal nicht nur gründlich ausgebildet sein sondern auch nach der Ausbildung ständig verfügbare wirklichkeitsnahe Trainingsmöglichkeiten zur Verfügung haben, um ihre Fertigkeiten zu erhalten sowie sich auch neuen Bedrohungssituationen anpassen zu lernen.

Diese Forderungen sind mit den bisher üblichen externen Simulationsgeräten und Hilfsmitteln nur schwer zu verwirklichen. Dabei spielen die Verfügbarkeit dieser Anlagen bei Inanspruchnahme durch mehrere Flugabwehreinrichtungen und der erforderliche Zeitaufwand eine stark einschränkende Rolle.

Aus der EP 0 151 255 A3 ist ein Flugabwehrpanzer bekannt, bei dem zur Ausbildung des Bedienpersonals Simulationseinrichtungen im Panzer vorgesehen sind. Diese Flugzielsimulationseinrichtung enthält eine Speicher für Flugzieldaten, der als autonome Funktionseinheit in den Kampfraum des Panzers integriert ist. Zur Vorgabe von simulierten Flügen können die während der Verfolgevorgänge echter Flugziele aufgezeichneten Flugzieldaten in den Speicher eingespeichert werden. Die systemeigenen Anzeigemedien werden in die Funktionen mit einbezogen.

Aus der US-PS 3,691,284 ist ein Zielsimulator für optische Zielverfolgung bekannt. Hierbei wird in den optischen Strahlengang über einen halbdurchlässigen Umlenkspiegel ein Zielsymbol eingeblendet. Die Bewegung dieses Symbols und die der Entfernung angepaßte Größe sind dabei weitgehend naturgetreu.

Aus der EP 0 118 604 A2 ist ein optischer Zielsimulator bekannt. Auch hierbei wird in den Strahlengang der optischen Direktsicht über einen halbdurchlässigen Umlenkspiegel das von einem Mini-Videodisplay gelieferte Zielbild eingeblendet. Zur Verbesserung des Zielbildes kann für eine binokulare Betrachtung diese Einrichtung auch doppelt vorgesehen sein.

Es wird angestrebt, mit vertretbarem Aufwand eine wirklichkeitsnahe und kostengünstige Simulationseinrichtung zur Ausbildung und zum Training der Mannschaft einer Flugabwehreinrichtung in der Handhabung der optischen Richtmittel bei visuell/manueller Flugzielverfolgung zu realisieren, so daß die Flugzielsimulation in jeder Flugabwehreinrichtung autonom durchführbar ist. Der Simulationsbetrieb soll auch dadurch effektiver werden, daß Maßnahmen vorgesehen sind, die eine Anpassung der Simulationsscenarien an die jeweilige Umgebung der Flugabwehreinrichtung ermöglichen.

Gemäß der Erfindung wird diese Aufgabe durch die im Patentanspruch 1 angegebenen Merkmale gelöst.

Durch die Bildüberlagerung der simulierten Zieldarstellung mit einem Bild des natürlichen Hintergrundes wird eine Steigerung der Wirklichkeitstreue im optischen Richtmittel erzielt. Der mit Hilfe dieser Einrichtungen durchführbare völlig autonome Simulationsbetrieb kann einer Mannschaft ein so hohes Maß an Übung vermitteln, daß die richtige Handhabung des Steuerknüppels des optischen Richtmittels auch beim Verfolgen schnell fliegender und/oder stark manöverierender Flugobjekte sichergestellt ist. Auf diese Weise kann auch das Anpassen an neue Bedrohungssituationen erlernt werden.

Die Erfindung und weitere Einzelheiten werden anhand der Figuren 1, 2 und 3 näher erläutert. Es zeigen
- Fig. 1: den Strahlengang der Einkopplung des Bildes eines Video-Displays in ein optisches Richtmittel,
- Fig. 2: ein Ausführungsbeispiel für die Erzeugung eines binokularen Bildes durch indirekte Bildüberlagerung gemäß der Erfindung,
- Fig. 3: ein Blockschaltbild der Simulationseinrichtung.

Die Flugsimulationseinrichtung basiert auf dem Vorhandensein eines digitalen Feuerleitrechners in der Flugabwehreinrichtung. In einem Zusatzspeicher mit Nahtstellen zum Feuerleitrechner werden Flugbahndaten mit weiteren Attributen für die Simulationsdarstellung und die Programme für den Simulationsablauf gespeichert.

Eine grafikfähige Videoprozessoreinrichtung mit Bildwiederholspeicher setzt die Simulationsdaten in Videoformat um. Die Darstellung des Simulationsscenarios erfolgt auf Video-Displays.

Die Integration von Miniatur-Video/Displays in die optischen Verfolgesensoren, z.B. Periskop oder optische Feuerleitrichtsäule, gestattet ein überaus wirklichkeitsnahes Verfahren, die optischen Richtmittel simulierten Flugzielen nachzuführen. Im Prinzip bestehen die optischen Richtmittel aus einem Optiksystem 1 für die Direktsicht, Filter 3, einem Okular 4 mit Laserschutz, in welches das Auge 6 des Bedieners über ein Fadenkreuz 5 als feste Marke Einsicht nimmt (Fig. 1). Eine direkte Bildüberlagerung des über die Optik 1 erhaltenen direkten Bildes mit den in Videosignale umgesetzten Simulationsscenario erfolgt unter Verwendung eines Video-Displays 7 einer zwischen der Optik 1 und dem Filter 3 des optischen Richtmittels angeordneten Strahlteil- und Umlenkeinheit 2 und einer Optik 8 zur Abbildung der Darstellungen des Video-Displays 7 in die Okularbildebene.

Grundlage des Simulationsverfahrens ist, daß die während des Simulationsablaufes entsprechend der Flugbahn und Fluggeschwindigkeit sich kontinuierlich ändernden polaren Flugbahndaten jeweils mit den aktuellen Winkeleinstellungen des optischen Sensors verglichen werden. Proportional dieser Abweichungen erfolgt ausgehend vom Fadenkreuz und dem richtigen Verhältnis zum Blickfeld die momentane Zieldarstellung auf dem Video-Display. Bei Koinzidenz der Sensor-Winkelstellungen mit den Zieldaten befindet sich die Zieldarstellung im Fadenkreuz 5 des optischen Sensors. Die Größe der Zieldarstellung ist im Verhältnis richtig zum Blickfeld und zur simulierten Zielentfernung. Die Zieldarstellung läßt außerdem Flugrichtung, Fluglage und Art des Flugobjektes erkennen. Am Anfang des Simulationsablaufes wird zur Orientierung des Bedieners am Bildrand eine Richtungsmarke dargestellt, wenn sich die momentane Blickrichtung des Sensors in einer Winkelstellung befindet, in der das simulierte Ziel außerhalb des Blickfeldes liegt.

Die Einrichtung gestattet es, die simulierten Flugzieldaten entweder als Datensatz von einer externen Einrichtung zu übernehmen oder während des Ablaufs der Verfolgung eines echten Flugzieles durch Radar oder eine optische Einrichtung aufzunehmen. Zusätzlich können Informationen von der Geländekontur, Sektoreinschränkungen bei der Bekämpfung eines Objektes und andere wichtige Informationen gespeichert und während der Simulation als Bildhintergrund dargestellt werden. Die Aufnahme dieser Informationen kann unabhängig von der Flugzieldatenspeicherung erfolgen und erst später den Flugzieldaten zugeordnet werden. Dadurch können Flugzielsimulationen mit variablen Scenarien durchgeführt werden.

Die Simulationseinrichtung gestattet es, von einem Standort der Flugabwehreinrichtungen aus aufgenommene Realzielflugverfolgungen beliebig oft an diesem vor dem natürlichen Hintergrund zu wiederholen, indem die simulierte Zieldarstellung dem aktuellen optischen Bild überlagert wird.

Aufgrund der optischen Überlagerung des natürlichen Bildes mit dem von einem Grafik-Prozessor erzeugten synthetischen Bild ist es möglich, auch aktuelle alphanumerische Informationen darzustellen. Es können somit sowohl für die Ausbildung als auch für den taktischen Einsatz alle wichtigen Informationen, z.B. Verfolgegüte, Trefferwahrscheinlichkeit, Zielentfernung, Höhe, Geschwindigkeit und die Freund/Feind-Identifizierung angezeigt werden.

Ein weiterer Vorteil der Flugzielsimulationseinrichtung besteht in der Verwendung einfacher Nahtstellen der Einrichtung, die eine Kopplung von externen Steuer- und Auswerteeinrichtungen, z.B. zur aktuellen Begutachtung des Ausbildungsvorganges und der Verfolgegüte ermöglichen.

Eine weitere Möglichkeit der Integration eines Video-Displays in den optischen Verfolgesensor ist in der Fig. 2 dargestellt. Es wird hier erfindungsgemäß von einer indirekten Bildüberlagerung Gebrauch gemacht, die durch binokulare Betrachtung entsteht. Dazu wird einem als optischer Sensor verwendeten einäugigen Periskop mit einem Okular 21 für Direktsicht im Augenabstand ein zweites Okular 22 für ein Miniatur-Video-Display zugeordnet. Auch diese indirekte Bildüberlagerung gestattet es, simulierte Flugzielbewegungen wirklichkeitsnah darzustellen und somit die optischen Richtmittel nachzuführen.

Die Fig. 3 zeigt einen Überblick des Aufbaus der Flugzielsimulationseinrichtung als integrierter Bestandteil einer Flugabwehreinrichtung.

Neben einer radargesteuerten Betriebsart der Zielverfolgung mittels des Radars 31 ist die optische Zielverfolgung auf visuell/manueller Basis mittels einer optischen Zieleinrichtung 32 vorgesehen. Beide Sensorsysteme 31, 32 sind mit einem Feuerleitrechner 34 einer Datenverarbeitungsanlage 33 verbunden, der die empfangenen Zieldaten auswertet. Eine weitere Datenverbindung besteht zwischen einer Antriebsvorrichtung 35 für die Sensoren und dem Feuerleitrechner 34 für die Übermittlung von Nachführbefehlen. Der optischen Zieleinrichtung 32 ist ein Okular 36 für das Auge des Bedieners (Richtschützen) zugeordnet. Ein Richtgriff 37, der ebenfalls mit dem Feuerleitrechner 34 verbunden ist, dient der visuell/manuellen Zielverfolgung.

Zur Durchführung einer autonomen Flugzielsimulation ist der Feuerleitrechner 34 über einen Datenbus mit einer Einrichtung 38, die einen Prozessor und einen Speicher zur Aufbereitung und Speicherung von Flugbahndaten enthält, verbunden. Über einen weiteren Datenbus ist die Einrichtung 38 an eine Einrichtung 39 angeschlossen, die aus einer grafikfähigen Videoprozessoreinrichtung und einem Bildwiederholspeicher besteht. Diese Einrichtung setzt die Simulationsdaten der Einrichtung 38 in Videosignale um und liefert außerdem alpha-numerische Informationen über Bedrohungsnalyse und voraussichtlichen Bekämpfungserfolg. Die Darstellung des Simulationsscenarios erfolgt auf einem Mini-Video-Display 40, dessen Bild, wie bereits beschrieben, in die optische Feuerleitrichtsäule eingekoppelt wird.

Um den Stand der Ausbildung und die Verfolgegüte überwachen zu können, weisen die beiden Prozessor-Speicher-Einrichtungen 38, 39 einfache Nahtstellen 41, 42 auf, die eine Kopplung mit externen Steuer- und Auswerteeinrichtungen ermöglichen.

## Patentansprüche

1. Flugzielsimulationseinrichtung zur Ausbildung und zum Training des Bedienpersonals von Flugabwehreinrichtungen bei visuell/manueller Zielverfolgung unter Verwendung optischer Richtmittel bzw. Sensoren (32), mit einem Feuerleitrechner (34) und einem zugeordneten Speicher für vorgegebene (synthetische) Flugbahnen und mit einem Betrachter zur Darstellung dieser Flugbahnen bei der Durchführung der Simulation von Gefechtsfeldscenarien mit Flugobjekten,
**dadurch gekennzeichnet, daß**
- der Betrachter ein erstes Okular (22) für ein Video-Display (40) und im Augenabstand benachbart ein zweites Okular (21) für die Direktsicht aufweist,
- Vorrichtungen (33) zur Erfassung und Speicherung und zur Wiedergabe von Flugbahnen realer Zielobjekte und von Geländekonturen in die Flugabwehreinrichtung integriert sind, wobei die Flugabwehreinrichtung dem Bedienungspersonal die gespeicherten Flugzieldaten (vorgegebene bzw. reale) mittels Unterstützung durch den Feuerleitrechner (34) als simulierte Flugobjekte gegebenenfalls mit alphanumerischen Angaben über Bedrohungsanalyse und voraussichtlichem Bekämpfungserfolg auf dem Video-Display (40) vermittelt, so daß für das Bedienpersonal eine binokulare Betrachtung durch eine indirekte Überlagerung des simulierten auf dem Video-Display (40) vermittelten Bildes und der Direktsicht ermöglicht ist.

2. Flugzielsimulationseinrichtung nach Anspruch 1,
**dadurch gekennzeichnet, daß**
Flugbahndaten für die Simulationsdarstellungen und Programme für den Simulationsablauf in einem Zusatzspeicher (38), der Verbindungen zum Feuerleitrechner (34) aufweist, gespeichert sind.

3. Flugzielsimulationseinrichtung nach Anspruch 2,
**dadurch gekennzeichnet, daß**
die im Zusatzspeicher (38) abgelegten Daten über Flugbahnen und Geländekonturen in Abhängigkeit von der jeweiligen Blickrichtung des optischen Sensors (32) nach Aufbereitung in Videosignale auf dem Video-Display (40) dargestellt werden.

## Claims

1. Airborne target simulation device for instruction and for training the operating personnel of anti-aircraft devices in visual/manual target tracking, using optical aiming means and sensors (32), having a fire control computer (34) and an associated memory for predetermined (synthetic) flight paths and having an observer for representing these flight paths while carrying out the simulation of battlefield scenarios with flying objects, characterised in that
- the observer has a first eye piece (22) for a video display (40) and a second eye piece (21), at the distance between his eyes apart, for direct viewing,
- devices (33) for detecting and storing and for reproducing flight paths of real target objects and of terrain contours are integrated into the anti-aircraft device, the anti-aircraft device transmitting to the operating personnel the stored airborne target data (predetermined and actual) by means of support from the fire control computer (34) as simulated airborne objects, if applicable with alpha numeric statements relating to threat analysis and predicted engagement success on the video display (40), so that binocular observation for the operating personnel is made possible by superimposition of the simulated image, which is displayed on the video display (40), and direct viewing.

2. Airborne target simulation device according to Claim 1, characterised in that the flight path data for the simulation representations and programs for the simulation sequence are stored in an additional memory (38) which has connections to the fire control computer (34).

3. Airborne target simulation device according to Claim 2, characterised in that the data which are stored in the additional memory (38) relating to flight paths and terrain contours are represented on the video display (40), after conditioning into video signals, as a function of the respective viewing direction of the optical sensor (32).

## Revendications

1. Dispositif de simulation de cibles volantes pour la formation et l'entraînement du personnel desservant des dispositifs de défense anti-aérienne lors d'une poursuite visuel/manuelle de cibles en utilisant des moyens optiques directionnels ou de capteurs optiques (32), comportant un calculateur de conduite de tir (34) et une mémoire associée pour des trajectoires de vol (synthétiques) prédéterminées et un dispositif d'observation servant à représenter ces trajectoires de vol lors de l'exécution de la simulation de scénarios de scènes de combat avec des engins aériens,
caractérisé par le fait que
- le dispositif d'observation comporte un premier oculaire (22) pour un dispositif d'affichage vidéo (40) et un second oculaire (21) voisin du précédent à une distance correspondant à la distance séparant les yeux, pour une observation directe,
- des dispositifs (33) pour détecter et mémoriser et pour reproduire des trajectoires de vol d'objets cibles réels et des contours du terrain sont intégrés au dispositif de défense anti-aérienne, ce dernier transmettant au personnel de service les données mémorisées des cibles de vol (prédéterminées ou réelles) au moyen de l'assistance du calculateur de commande de tir (34), sous la forme d'engins volants simulés, éventuellement avec des indications alphanumériques concernant l'analyse de menaces et le résultat probable du combat, sur le dispositif d'affichage vidéo (40) de sorte que le personnel de service peut avoir une observation binoculaire grâce à une superposition indirecte de l'image simulée, transmise au dispositif d'affichage vidéo (40), et de l'observation directe.

2. Dispositif de simulation de cibles aériennes suivant la revendication 1, caractérisé par le fait que des données de trajectoires de vol pour les représentations de simulation et des programmes pour l'exécution d'une simulation sont mémorisés dans une mémoire supplémentaire (38), qui comporte des liaisons aboutissant au calculateur de conduite de tir (34).

3. Dispositif de simulation de cibles de vol suivant la revendication 2, caractérisé par le fait que les données mémorisées dans la mémoire supplémentaire (38) et concernant des trajectoires de vol et des contours du terrain sont représentées en fonction de la direction respective d'observation du capteur optique (32), après transformation des signaux vidéo, sur le dispositif d'affichage vidéo (40).
